# EUROPÄISCHE PATENTSCHRIFT

(11) **EP 0 212 139 B1**
(45) Veröffentlichungstag und Bekanntmachung des Hinweises auf die Patenterteilung: **10.10.1990**
(21) Anmeldenummer: 86108567.8
(22) Anmeldetag: 24.06.1986
(51) Int. Cl.: B65D 41/34, B65D 47/12

(54) **Dose**
Box
Boîte

(30) Priorität: 18.07.1985 DE 8520754 U
(43) Veröffentlichungstag der Anmeldung: 04.03.1987
(73) Patentinhaber: Tubex GmbH Tuben- und Metallwarenfabrik, 72414 Rangendingen (DE)
(72) Erfinder: Bürkle, Felix, D-7456 Rangendingen-Höfendorf (DE)
(74) Vertreter: Charrier, Rolf, Dipl.-Ing.

(56) Entgegenhaltungen:
- DE-A- 2 704 461
- DE-A- 2 747 295
- FR-A- 2 419 875
- US-A- 3 901 404

## Beschreibung

Die Erfindung betrifft eine Dose nach dem Oberbegriff des Anspruches 1.

Ein Behälter mit einem derartigen Deckel ist in der DE-B 2704 m 461 gezeigt und beschrieben. Der Rand des unteren Teils des Deckels weist einen nach innen gerichteten ringförmigen Vorsprung auf, der einen nach außen gerichteten ringförmigen Vorsprung unterhalb des Rands der Behälteröffnung hintergreift. Der obere Teil des Deckels steht über ein Innengewinde mit einem Außengewinde am Hals des Behälters in Eingriff. Wird der Deckel abgeschraubt, dann wird die Sollbruchstelle in Form von Stegen zwischen dem oberen und dem unteren Teil des Deckels zerstört, auf welche im wesentlichen eine Axialkraft wirkt. Vorteilhaft ist, daß ist, daß der Deckel maschinell auf den Behälter aufschraubbar ist.

Damit infolge der Axialkraft ein Zerstören der Stege stattfindet, müssen diese relativ dünn ausgebildet sein. Meist werden die Stege an nur einer Seite des Deckels zerstört, da die Axialkraft nicht gleichmäßig am Umfang des Deckels wirkt.

Gegenstand der US-A 3 901 404 ist eine durch eine deckelförmige Verschlußkappe verschlossene Flasche, die an ihrem Hals eine umlaufende keilförmige Verzahnung aufweist, welche in Eingriff steht mit einer umlaufenden Verzahnung am unteren Rand der Verschlußkappe. Infolge des Eingriffs der beiden Verzahnungen ist ein Abschrauben der Kappe erst möglich, wenn der als Abreißstreifen ausgebildete untere Rand der Kappe entfernt ist.

Es besteht die Aufgabe, die Dose mit maschinell aufsetzbarem Deckel so auszubilden, daß bei nachfüllbaren Dosen mit einem herausnehmbaren Streueinsatz der Streueinsatz und der Deckel in einem Arbeitsgang auf die Dose aufsetzbar sind, wobei der Deckel sowohl als Schraub- als auch als Stülpdeckel ausgebildet sein kann.

Gelöst wird die vorgenannte Aufgabe mit den kennzeichnenden Merkmalen des Anspruches 1. Vorteilhafte Ausgestaltungen sind den Unteransprüchen entnehmbar.

Ausführungsbeispiele werden nachfolgend anhand der Zeichnungen näher erläutert. Es zeigen:
Fig. 1 einen Teilschnitt im Bereich der Dosenöffnung durch Deckel und Streueinsatz bei einem ersten Ausführungsbeispiel in zwei Ausführungsvarianten;
Fig. 2 eine Teilseitenansicht des vorgenannten Bereichs bei dieser ersten Ausführungsform;
Fig. 3 einen Schnitt entsprechend Fig. 1 bei einer zweiten Ausführungsform;
Fig. 4 eine Teilseitenansicht bei dieser zweiten Ausführungsform;
Fig. 5 verschiedene Darstellungen von Verzahnungen des Bördels der Dose;
Fig. 6 einen Schnitt entsprechend Fig. 1 bei einer dritten Ausführungsform;
Fig. 7 einen Schnitt entsprechend Fig. 1 bei einer vierten Ausführungsform;
Fig. 8 einen Schnitt längs der Linie VIII-VIII in Fig. 7;
Fig. 9 einen Schnitt entsprechend Fig. 1 bei einer letzten Ausführungsform und
Fig. 10 eine perspektivische Darstellung der Abnahme des unteren Rands des Deckels bei der Ausführungsform nach Fig. 9 .

Bei der Ausführungsform nach den Fig. 3 und 4 geht die Dose 1 im Bereich ihrer Öffnung in einen Bördel 2 über, wodurch sich ein verjüngender Hals 3 bildet. Der Bördel 2 umfasst ausgehend vom sich verjüngenden Hals 3 einen etwa halbkreisförmigen Bereich, wodurch sich ein scharfkantiger etwa nach unten weisender Bördelrand 4 ergibt.

In die vom Bördel 2 gebildete Dosenöffnung ist ein Einsatz 5 eingesetzt. Dieser Einsatz 5 weist in seinem unteren Bereich eine ringförmige Vertiefung 6 auf, die in einen Ringwulst 7 übergeht. Die Form der ringförmigen Vertiefung 6 entspricht der Innenform des Bördels 2. Der Bereich des Einsatzes 5 oberhalb der Dosenöffnung ist mit einem Außengewinde 8 versehen. Der Einsatz 5 weist an seiner Oberseite mehrere Ausstreubohrungen 9 auf. Die Ringwulst 7 geht in eine nach innen gerichtete Keilfläche 18 über.

Bei abgenommenem Deckel ist der Einsatz 5 infolge seiner Elastizität aus der Dosenöffnung herausnehmbar. Er kann in diese Dosenöffnung eingedrückt werden, was durch die Keilfläche 18 erleichtert wird. Es ist somit ein Nachfüllen der Dose 1 nach Erstgebrauch möglich.

Der Deckel 10 ist mit einem Innengewinde 11 versehen, das in Eingriff mit dem Außengewinde 8 steht. Der untere Teil 12 des Deckels 10 weist innenseitig einen keilförmigen Querschnitt auf, bestehend aus einer Keilfläche 13 und einem sich daran anschließenden Hinterschnitt 14. Gegen den Hinterschnitt 14 liegt der scharfkantige Rand 4 des Bördels 2 an. Der keilförmige Bereich des unteren Teils 12 des Deckels 10 ragt in den Bereich zwischen dem Bördel 2 und dem sich verjüngenden Hals 3. An den Hinterschnitt 14 schließt sich an eine Sollbruchstelle 15. Diese Sollbruchstelle 15 wird gebildet durch geschwächte Wandungsbereiche der Deckelseitenwand. Im gezeigten Ausführungsbeispiel weist der obere Teil der Seitenwand des Deckels 10 längsverlaufende Vorsprünge 16 auf, die den unteren Teil 12 über geschwächte Stege 15' halten, während zwischen den Stegen 15' Lücken 15" vorhanden sind.

Bei erstmals gefüllter Dose 1 wird der Einsatz 5 und der mit ihm verschraubte Deckel 10 auf die Dosenöffnung aufgesteckt, wobei der Ringwulst 7 den Bördel 2 und der Hinterschnitt 14 den Bördelrand 4 hintergreifen. Zum erstmaligen Gebrauch wird der Deckel 10 gedreht, wobei sich der Hinterschnitt 14 am Bördelrand 4 abstützt und somit das Mitdrehen des unteren Teils 12 des Deckels 10 verhindert wird. Dies führt zu einer Zerstörung der Sollbruchstelle 15, in dem die Stege 15' aufgetrennt werden. Der Deckel 10 kann somit abgeschraubt werden, während der abgetrennte untere Teil 12 an der Dose verbleibt.

Bei der Ausführungsform nach den Fig. 1 und 2 liegen die gleichen Verhältnisse vor wie bei der Ausführungsform nach den Fig. 3 und 4 mit folgenden Ausnahmen: Der Deckel 10 ist als Stülpdeckel ausgeführt, der eine ringförmige Rille 11' aufweist, die mit einem umlaufenden Vorsprung 8' des Einsatzes 5 verrastet. Der Bördel 2 ist wie üblich ausgebildet und weist einen nach innen gerichteten Rand 4' auf. Der nach außen gerichtete Bereich des Börtels 2 ist mit einer Verzahnung 17 versehen, gegen die der untere Teil 12 des Deckels 10 anpresst. Hierbei kann die den Bördel 2 übergreifende ringförmige Ausnehmung 19 des Teils 12 ebenfalls mit einer Verzahnung versehen sein.

Die Verzahnung 17 ggfs. in Verbindung mit der Verzahnung der ringförmigen Ausnehmung 19 verhindert, daß der untere Teil 12 des Deckels gegenüber dem Bördel 2 gedreht werden kann.

Zum Öffnen der Dose wird der obere Teil des Deckels 10 gegenüber der Dose 1 gedreht. Da der untere Teil 12 des Deckels diese Drehung nicht mitmacht, findet ein Abscheren der Stege 15' statt.

Anstelle eines Stülpdeckels kann der Deckel wie in den Fig. 3 und 4 auch als Schraubdeckel mit Innengewinde 11 und Außengewinde 8 am Einsatz 5 ausgebildet sein.

Verschiedene Ausführungsformen einer Verzahnung 17 sind in Fig. 5 gezeigt. Gemäß Fig. 5a besteht die Verzahnung aus keilförmigen Einkerbungen 17a. Nach Fig. 5b sind die Einkerbungen 17b keilförmig ausgebildet, die eine Drehung des Deckels 10 bzw. seines unteren Teils 12 im Uhrzeigersinn ermöglichen, nicht jedoch im Gegenuhrzeigersinn, bei der dann die Stege 15' abgeschert werden.

Bei der Ausführungsform nach Fig. 5c liegt eine Kombination der Bördelausbildungen nach den Fig. 1 und 2 sowie 3 und 4 vor. Der Bördelrand 4 ist ausgebildet wie in den Fig. 3 und 4 dargestellt und erläutert und ist zusätzlich mit nach außen gebogenen Lappen 17c versehen, die die Verdrehsicherung bewirken. In Fig. 1b ist ein scharfer Bördelrand 4 mit einer Verzahnung 17a kombiniert. Bei der Ausführungsform nach Fig. 5d besteht die Verzahnung aus über den Bördel 2 axial verlaufenden Sicken 17d.

Die Verzahnung in der ringförmigen Ausnehmung 19 kann zu den Verzahnungen 17 nach Fig. 5a bis d kongruent ausgebildet sein.

Bei der Ausführungsform nach Fig. 6 findet anstelle einer Metalldose 1 mit Bördel 2 eine Kunststoffdose 1' Verwendung, die innen eine umlaufende Vertiefung 21 aufweist, in welche ein umlaufender Vorsprung 7' des Einsatzes 5 eingreift. Außerdem ist eine umlaufende Vertiefung 22 an der Außenseite der Dose 1' vorgesehen, die mit einer Verzahnung 17 versehen ist, und in welche ein nach innen weisender umlaufender Vorsprung 23 am unteren Teil 12 des Deckels 10 eingreift, wobei dieser Vorsprung 23 ebenfalls mit einer Verzahnung versehen ist, die in die Verzahnung 17 eingreift.

Wird der obere Teil des Deckels 10 gedreht, dann werden die Stege 15 abgeschert, da der untere Teil 12 infolge der Verzahnung 17 dieser Drehung einen Widerstand entgegensetzt.

Auch hier kann der Deckel 10 als Stülpdeckel entsprechend den Fig. 1 und 2 oder als Schraubdeckel entsprechend den Fig. 3 und 4 ausgebildet sein.

Gemäß den Fig. 7 und 8 kann die Sollbruchstelle 15 auch als geschlitzter Aufreißring 24 ausgebildet sein, der über Stege 15' einerseits mit dem oberen Teil des Deckels 10, anderersetis mit dem unteren Teil 12 dieses Deckels verbunden ist. Uber die Lasche 25 am Schlitz 26 des Aufreißringes 24 kann dieser vom Deckel 10 bzw. seinen beiden Teilen unter Zerstörung der Stege 15' abgezogen werden.

Wie die Fig. 9 und 10 zeigen, kann der untere Teil 12 des Deckels 10 als Aufreißring 24' ausgebildet sein, der über eine Sollbruchstelle 15 mit dem oberen Teil des Deckels 10 verbunden und im übrigen entsprechend dem Aufreißring 24 nach den Fig. 7 und 8 ausgebildet ist. Bei diesem Ausführungsbeispiel ist der Deckel als Stülpdeckel ausgebildet und die Bördelausbildung entspricht derjenigen nach den Fig. 3 und 4.

## Patentansprüche

1. Dose mit einem die Dosenöffnung verschließenden, abnehmbaren Deckel (10), dessen unterer Teil (12) über eine Sollbruchstelle (15) vom übrigen Deckel (10) abtrennbar ist, dieser untere Teil (12) einen Hinterschnitt (14) aufweist, der den vorspringenden Rand der Dosenöffnung umgreift und bei unversehrter Sollbruchstelle (15) den Deckel (10) gegen ein Abnehmen von Dose (1) sichert, indem der Hinterschnitt (14) gegen den vorspingenden Rand anliegt, dadurch gekennzeichnet, daß der Deckel (10) in Eingriff steht mit einem in die Dosenöffnung herausnehmbar eingesetzten Einsatz (5), an den Hinterschnitt (14) eine zum Rand des unteren Teils (12) des Deckels (10) nach außen hin verlaufende Keilfläche (13) sich anschließt, der untere Rand des Einsatzes (5) eine nach innen gerichtete Keilfläche (18) aufweist und der Deckel (10) zusammen mit dem Einsatz (5) auf die Dosenöffnung aufstülpbar ist.

2. Dose nach Anspruch 1, dadurch gekennzeichnet, daß der Rand (4) der Dosenöffnung scharfkantig ausgebildet ist, etwa entgegen der Abnahmerichtung des Deckels (10) weist und hierbei den Hinterschnitt (14) gegen diesen scharfkantigen Rand (4) anliegt.

3. Dose nach Anspruch 1, dadurch gekennzeichnet, daß der Rand der Dosenöffnung über eine Verzahnung (17) mit dem unteren Teil (12) des Deckels (10) in Eingriff steht.

4. Dose nach Anspruch 2 oder 3, dadurch gekennzeichnet, daß der Dosenrand durch einen Bördel (2) gebildet wird.

5. Dose nach Anspruch 1, dadurch gekennzeichnet, daß an der Außenseite der Dose (1') eine umlaufende Vertiefung (22) vorgesehen ist, in die ein umlaufender Vorsprung (23) an der Innenseite des unteren Teils (12) des Deckels (10) eingreift und der untere Teil (12) des Deckels (10) über eine Verzahnung (17) mit der Dose (1') in Eingriff steht.

6. Dose nach Anspruch 3 oder 5, dadurch gekennzeichnet, daß der untere Teil (12) des Deckels (10) eine Verzahnung aufweist, die mit der Verzahnung (17) am Rand der Dose in Eingriff steht.

7. Dose nach einem der Ansprüche 1 bis 6, dadurch gekennzeichnet, daß zwischen dem unteren Teil (12) des Deckels (10) und dem übrigen Deckel (10) ein Abreißstreifen (24) vorgesehen ist.

8. Dose nach einem der Ansprüche 1 bis 6, dadurch gekennzeichnet, daß der untere Teil (12) des Deckels (10) als Abreißstreifen (24') ausgebildet ist.

## Claims

1. A container comprising a removable lid (10) which closes the container opening and the lower part (12) of which can be separated from the remainder of the lid (10) via a predetermined breaking point (15), where the said lower part (12) is provided with an undercut (14) which engages around the projecting edge of the container opening and whilst the predetermined breaking point (15) remains intact prevents the lid (10) from being removed from the container (1) in that the undercut (14) abuts against the projecting edge, characterised in that the lid (10) is engaged with an insert (5) which is inserted into the container opening so as to be removable, the undercut (14) is adjoined by a tapered surface (13) which extends outwardly to the edge of the lower part (12) of the lid (10), the lower edge of the insert (5) has an inwardly directed tapered surface (18) and the lid (10) together with the insert (5) can be inverted onto the container opening.

2. A container as claimed in claim 1, characterised in that the edge (4) of the container opening is sharp, faces approximately in the opposite direction to the direction of -omova) of the lid (10) and thereby causes the unde: _ -: (14) to abut against this sharp edge (4).

3. A container as claimed in claim 1, characterised in that the edge of the container opening engages with the lower part (12) of the lid (10) via a toothing (17.

4. A lid as claimed in claim 2 or claim 3, characterised in that the container edge is formed by a flange (2).

5. A container as claimed in claim 1, characterised in that a peripheral recess (22) is provided on the exterior of the container (1'), where a peripheral projection (23) on the inside of the lower part (12) of the lid (10) engages into said recess (22) and the lower part (12, of the lid (10) engages with the container (1') via a toothing (17).

6. A container as claimed in claim 3 or claim 5, characterised in that the lower part (12) of the lid (10) is provided with a toothing which engages with the toothing (17) at the edge of the container.

7. A container as claimed in one of claims 1 to 6, characterised in that a tear-off strip (24) is arranged between the lower part (12) of the lid (10) and the remainder of the lid (10).

8. A container as claimed in one of claims 1 to 6, characterised in that the lower part (12) of the lid (10) is in the form of a tear-off strip (24').

## Revendications

1. Boîte munie d'un couvercle (10) amovible fermant l'ouverture de la boîte et dont la partie inférieure (12) est détachable, au niveau d'une zone de rupture (15), du reste du couvercle (10), ladite partie inférieure (12) présentant une contre-dépouille (14) qui enserre le bord proéminent de l'ouverture de la boîte et protège le couvercle (10) contre sa séparation de la boîte lorsque la zone de rupture (15) est intacte du fait de l'appui de la contre-dépouille (14) contre le bord proéminent, caractérisée en ce que le couvercle (10) est en prise avec une pièce intercalaire (5) détachable insérée dans l'ouverture de la boîte, en ce qu'une surface en biais (13), inclinée vers l'extérieur jusqu'au bord de la partie inférieure (12) du couvercle (10), se raccorde à la contre-dépouille (14), en ce que le bord inférieur de la pièce intercalaire (5) présente une surface en biais (18) inclinée vers l'intérieur et en ce que le couvercle (10) avec la pièce intercalaire (5) peut être enfoncé dans l'ouverture de la boîte.

2. Boîte selon la revendication 1, caractérisée en ce que le bord (4) de son ouverture présente une arête vive, dirigée à peu près dans le sens contraire de celui de l'enlèvement du couvercle (10), en sorte que la contre-dépouille (14) se trouve appliquée contre ledit bord (4) à arête vive.

3. Boîte selon la revendication 1, caractérisée en ce que le bord (4) de son ouverture est en prise avec la partie inférieure (12) du couvercle (10) par un joint à dents (17).

4. Boîte selon la revendication 2 ou la revendication 3, caractérisée en ce que le bord de la boîte est formé par un repli (2).

5. Boîte selon la revendication 1, caractérisée en ce qu'à la face extérieure de la boîte (1') est ménagé un évidement périphérique (22), dans lequel vient en prise une saillie périphérique (23) ménagée à la face intérieure de la partie inférieure (12) du couvercle (10), et en ce que ladite partie inférieure (12) du couvercle (10) est en prise avec la boîte (1') par un joint à dents (17).

6. Boîte selon la revendication 3 ou la revendication 5, caractérisée en ce que la partie inférieure (12) du couvercle (10) présente une denture qui vient en prise avec le joint à dents (17) du bord de la boîte.

7. Boîte selon l'une quelconque des revendications 1 à 6, caractérisée en ce qu'entre la partie inférieure (12) du couvercle (10) et sa partie supérieure se trouve une bande à arracher (24).

8. Boîte selon l'une quelconque des revendications 1 à 6, caractérisée en ce que la partie inférieure (12) du couvercle (10) forme une bande à arracher (24').
